# EUROPÄISCHE PATENTSCHRIFT

(11) **EP 4 297 608 B1**
(45) Veröffentlichungstag und Bekanntmachung des Hinweises auf die Patenterteilung: **18.12.2024**
(21) Anmeldenummer: 21709480.4
(22) Anmeldetag: 26.02.2021
(51) Int. Cl.: A45C 11/20

(54) **LUNCHBOX**
LUNCHBOX
GAMELLE

(43) Veröffentlichungstag der Anmeldung: 03.01.2024
(73) Patentinhaber: Faitron AG, 8001 Zürich (CH)
(72) Erfinder: GRAF, Fabian, 8049 Zürich (CH)
(74) Vertreter: Frommhold, Joachim
(86) Internationale Anmeldenummer: PCT/IB2021/051597
(87) Internationale Veröffentlichungsnummer: WO 2022/180423

(56) Entgegenhaltungen:
- CH-A2- 716 719
- CN-A- 105 852 370
- CN-A- 111 227 473
- CN-U- 207 940 446
- JP-A- H0 584 110
- US-B2- 10 737 869

## Beschreibung

Die vorliegende Erfindung betrifft eine Lunchbox zum Aufbewahren, zum Transport und zum Erwärmen von Lebensmitteln in fester, pastöser oder flüssiger Form, insbesondere von zum Verzehr vorbereiteten Lebensmitteln.

Brotzeitdosen zum Aufbewahren und zum Transport von Lebensmitteln, die unterwegs oder am Arbeitsplatz verzehrt werden, sind seit vielen Jahrzehnten in Anwendung. Bekannt sind zweiteilige Dosen aus Metall oder Kunststoff mit Klappdeckel oder mit aufsetzbarem Deckel, mit grossem Unterteil für eine Hauptmahlzeit oder mit überlappendem, etwa gleichgrossem Ober- und Unterteil für Brote o. a.

Im Einzelhandel sind ein- oder zweiteilige Einwegbehälter, zumeist aus Schaumstoff bestehend im Einsatz, zumeist um verzehrfertige Portionen von Obst, Gemüse oder Fertiggerichten anzubieten.

Aus der DE 202013010997 U1 ist ein Klappbehälter bekannt, der so gestaltet ist, dass beim Aufklappen einer Oberschale keine Gegenstände herausfallen können. Der Klappbehälter besteht aus einer Oberschale und einer Unterschale, die an einer Längsseite miteinander klappbar verbunden sind. An der gegenüberliegenden Längsseite ist ein Rastverschluss vorgesehen. Die Oberschale ist mit einem oberen Innendeckel und die Unterschale mit einem unteren Innendeckel versehen, so dass die beiden Innenvolumen vollständig und unabhängig voneinander verschliessbar sind. An der, der Anlenkung der Innendeckel gegenüberliegenden Seite ist jeweils ein Deckelverschluss in Form einer Rastnase in der Oberschale und der Unterschale vorgesehen.

Eine weitere Lunchbox aus Kunststoff zum Aufbewahren von Lebensmitteln ist in der DE 10157494 B4 offenbart. Sie besteht aus einem Behälter mit Seitenwänden, einem Boden und einem angeformten Deckel. Auf der Unterseite des Behälters ist eine Zusatzkammer angeordnet, die mit einem Zusatzdeckel verschliessbar ist. Deckel und Zusatzdeckel sind über ein Filmscharnier mit dem Behälter verbunden.

Ein weiterer Behälter mit Deckel zur Aufbewahrung von Lebensmitteln enthält ein exothermes Heizelement gemäss EP 0412159 B1. Der Behälter umfasst einen oberen Innenbehälter für die zu erwärmenden Materialien und einen darunter befindlichen unteren Innenbehälter, der Wasser und ein exothermes Material enthält, wobei der untere Innenbehälter mit einer Abdeckung versehen ist. Der Behälter umfasst weiterhin eine von aussen bedienbare Einrichtung zur Kontaktierung des exothermen Materials mit dem Wasser. Die Abdeckung des unteren Innenbehälters ist dampfdurchlässig aber undurchlässig für das exotherme Material.

Das Wasser und das exotherme Material liegen in separaten Beuteln vor, die getrennt aufgerissen werden können.

Eine solche Lösung ist aufwändig und nur für einen stationären Betrieb geeignet.

Eine transportable Lunchbox ist aus der WO 2011/112284 A1 bekannt. Die Lunchbox umfasst eine Oberschale und eine Unterschale, die an einer Längsseite miteinander klappbar verbunden sind, wobei an der gegenüberliegenden Längsseite ein Verschluss vorgesehen ist. Zusätzlich ist eine schwenkbare Trennschale vorgesehen, so dass eine obere und eine untere Kammer zur Aufnahme von Esswaren gebildet werden. In die untere Kammer ist eine Schale einsetzbar, die weiterhin mit einem Kühl- oder Wärmegel beladen werden kann, um zeitweilig eine bestimmte Temperatur von Esswaren halten zu können.

Die GB 2056264 A zeigt eine konventionelle Lunchbox zum Warmhalten von Speisen für den Einsatz in Küchen oder beim Catering mit einem Deckel, der mittels Scharnier an der Box angelenkt ist und mittels Fangvorrichtung verriegelt werden kann. Unzweifelhaft ist ein Stromanschluss vorgesehen, wobei das Heizelement ein koventioneller Heizdraht ist, der lediglich eine Aufheizung der Speisen von unten ermöglicht.

Bei einer anderen, beheizbaren Lunchbox ist in die Unterschale ein, mit einem aufsetzbaren Deckel verschliessbarer Innenbehälter einsetzbar. In der Oberschale sind Vertiefungen für ein Besteck eingeformt. Die Unterschale ist mit einem Stromanschluss für ein Heizelement in der Unterschale versehen, das in einer Isolationsschicht aus Schaumstoff angeordnet ist. Die Erwärmbarkeit von im Innenbehälter befindlichen Lebensmitteln ist begrenzt resp. langwierig.

In der US 2015/0245723 A1 sind Trinkgefässe offenbart, die aktiv beheizbar oder kühlbar sind. Diese weisen eine zylindrische Aussenhülle mit einem geschlossenen Boden in Form einer Trennwand auf. Die obere Deckfläche ist mit einem Deckel verschliessbar. In der Aussenhülle ist ein erwärmbarer und doppelwandiger Zylinder (Innenzylinder) vorgesehen.

Die Energieversorgung erfolgt mittels integrierter Batterien in einem doppelten Boden unterhalb der Trennwand, der auch eine Steuerung der Batterien enthält. Das Dokument CN 105 852 370 B offenbart eine Lunchbox gemäß dem Oberbegriff des Anspruchs 1.

Der Erfindung liegt nun die Aufgabe zugrunde, eine Lunchbox bereitzustellen, die die Nachteile des Standes der Technik überwindet und die einfach handhabbar ist.

Die Aufgabe ist erfindungsgemäss mit einer Lunchbox mit den Merkmalen des Patentanspruchs 1 gelöst.

Erfindungsgemäss umfasst die Lunchbox einen Deckel und ein Gehäuse, die miteinander verbindbar sind. Sie weist, ein elektrisches Heizelement, eine Einrichtung zur Stromversorgung und zur Steuerung von Stromversorgung und Betriebsmodi und eine Sensoranordnung zur Temperatursteuerung des Heizelements auf.

Bevorzugte Ausgestaltungen der Erfindung sind in den abhängigen Ansprüchen offenbart.

Die erfindungsgemässe Lunchbox ist zum Aufbewahren, zum Transport und zum Erwärmen oder Kühlen von Lebensmitteln in fester, pastöser oder flüssiger Form, insbesondere von verzehrfertigen Lebensmitteln geeignet. Die Lebensmittel können auch in flachen Kunststoffbeuteln, Glasbehältern oder dergleichen befindlich sein.

Die erfindungsgemässe Lunchbox ist somit flexibel einsetzbar. Die Lunchbox ist für Lebensmittel für Erwachsene, Kinder oder Babys anwendbar.

Die Erfindung wird nachfolgend in einem Ausführungsbeispiel anhand einer Zeichnung näher beschrieben. In der Zeichnung zeigen die
Fig. 1: eine erfindungsgemässe Lunchbox;
Fig. 2: die Lunchbox nach Fig. 1 in anderer Darstellung;
Fig. 3: eine weitere Ausgestaltung der Lunchbox nach Fig. 1;
Fig. 4: die Lunchbox nach Fig. 2 in anderer Darstellung.

Eine erfindungsgemässe Lunchbox 20 (Fig. 1, 2) umfasst im Beispiel einen Deckel in Form einer Oberschale 1 und ein Gehäuse in Form einer Unterschale 2, jeweils aus Kunststoff und/oder Metall, zum Beispiel Polypropylen (PP), wobei die Oberschale 1 als abnehmbarer Deckel fungiert. Die Oberschale 1 und die Unterschale 2 sind miteinander verbindbar. Im dargestellten Beispiel mittels Rastverschluss 4 (oder Schnappverschluss) an einer Längsseite der Lunchbox, wobei an der gegenüberliegenden Längsseite noch Rastnocken 14 vorgesehen sind.

Anstelle des Rastverschlusses 4 kann auch ein Filmscharnier vorgesehen sein (an einer Längsseite angeformt) oder auch ein Drehgelenkscharnier, das an der Ober- und Unterschale befestigt ist, o. a. Dadurch könnte die Oberschale 1 aufgeklappt werden.

Oberschale 1 und Unterschale 2 liegen in einer Trennebene eben und ggf. mit einem Überstand der Oberschale 1 überlappend aneinander an.

An einer Seitenwand der Unterschale 2 ist eine Stromanschlussbuchse 5 vorgesehen, wobei diese in Form üblicher Stecker wie auch als USB-Anschluss ausgebildet sein kann um die Verbindung zu einer Ladestation 21 bzw. einem Netzgerät herzustellen. Alternativ oder zusätzlich kann eine solche Stromanschlussbuchse 5 auch in der Oberschale 1 vorgesehen sein. Ergänzend oder alternativ können in der Unterschale 2 auch flache aufladbare Akkus angeordnet sein.

An der gegenüberliegenden Seitenwand der Unterschale 2 ist weiterhin eine LED 6 als Statusanzeige (Heizung) und ggf. als Temperaturindikator 23 angeordnet. In der Oberschale 1 kann weiterhin ein, nicht näher bezeichnetes Druckausgleichselement zum Abzug von Warmluft und Wasserdampf angebracht sein.

Die umlaufenden Randbereiche von Oberschale 1 und Unterschale 2 sind formentsprechend so ausgebildet, dass sie als Dichtung fungieren können.

Bestandteil der Lunchbox 20 kann weiterhin mindestens eine einsetzbare resp. entnehmbare Schale 9 zur Aufnahme eines zu wärmenden oder auch zu kühlenden Lebensmittels sein.

Die Schale 9 ist zum Beispiel aus einem Aluminiumwerkstoff oder aus Edelstahl einer Dicke von 0,5mm gebildet und in der Unterschale 2 angeordnet. Die Schale 9 weist einen und L-förmig abgewinkelten Randbereich 8 auf, wobei zwischen Randbereich 8 und Unterschale 2 eine Dichtung 10 angebracht sein kann.

Die Schale 9 kann auch flach sein, zum Beispiel zur Aufnahme von Flüssigkeiten in flachen Spenderbeuteln von zum Beispiel 180ml Inhalt. Damit kann auch Muttermilch steril und ohne Wasserbad aufgewärmt und bei zum Beispiel 37°C warmgehalten werden, dazu wesentlich schneller als in einer Flasche.

Bei entsprechender Ausgestaltung der Lunchbox wäre auch eine Kühlung des Spenderbeutels oder dergleichen vor dem Aufwärmen möglich, zum Beispiel mittels Peltierelement.

In nicht dargestellter Weise kann die Unterschale 2 auch mit höhere Wänden ausgebildet sein, so dass mehrere Schalen 9 übereinander angeordnet sein können.

Die Schale 9 kann zur Reinigung oder andere Zwecke einfach aus der Unterschale 2 entnommen werden.

In anderer Ausführung wäre auch eine feste Anordnung der Schale 9 in der Unterschale 2, zum Beispiel mittels Klebverbindung o. a. möglich.

Ebenso sind einsetzbare oder feste Schalen 9 ohne thermische Isolation möglich.

Die Schale 9 und die Unterschale 2 sind in ihrer Gestaltung und Formgebung aneinander angepasst resp. aufeinander abgestimmt. Somit können im Detail unterschiedlich geformte Schalen 9 verwendet resp. in die Unterschale 2 eingesetzt werden. Somit kann die Höhe der Lunchbox 20 an die Höhe der Schale 9 angepasst werden, so dass neben hohen auch flache Lunchboxen herstellbar sind.

Zwischen der Innenwand der Unterschale 2 und der Schale 9 kann eine thermische Isolation 11, zum Beispiel aus einem PUR-Integralschaumstoff, vorgesehen sein, wobei zwischen dieser und der Schale 9 noch ein, im Beispiel, sensorgesteuertes elektrisches Heizelement 12 mit einer Heizfolie angebracht ist. Dies ermöglicht ein temperaturgenaues Steuern der Erwärmung (oder Kühlung). Die thermische Isolation 11 könnte aber auch aus einem Keraguss S-Formteil, einem Aerogelformteil oder einem EPS-Formteil, Luft oder Vakuum gebildet sein.

Thermische Isolation 11 und die Heizfolie können den Bodenbereich der Schale 9 überdecken oder auch die Seitenwände der Schale 9 zumindest teilweise umschliessen.

Zusätzlich kann auch die Innenseite der Oberschale 1 mit einer solchen thermischen Isolation 11 und einem Heizelement 12 versehen sein.

Über nicht dargestellte Kabelverbindungen ist die Verbindung zwischen der Stromanschlussbuchse 5 und einer Steuerelektronik 13 sowie zum Heizelement 12 hergestellt.

Die Steuerelektronik 13 ist zum Beispiel auf einer flachen Platine angeordnet, die wiederum platzsparend an der Innenwand der Unterschale 2 gesteckt ist. Die Steuerelektronik 13 beinhaltet die elektronische Steuerung, eine Sicherheitsschaltung und einen Lastschalter. Die elektronische Steuerung 13 sollte zumindest einen analogen oder digitalen Temperatursensor 30, einen Heizungsschalter (Thermoschalter 31), und den Ausgang für die LED 5 und den Temperaturindikator 23 umfassen.

Die elektronische Steuerung kann auch verschiedene Heizmodi zulassen, zum Beispiel Unter- und/oder Oberhitze.

Die elektronische Steuerung 13 kann auch mit einem externen Steuergerät 22, zum Beispiel einem Smartphone (24), kommunizieren und via App angesteuert werden.

Alternativ oder ergänzend können auch Haptische Knöpfe, Sensorknöpfe und/oder ein Display an der Lunchbox 20 selbst vorgesehen sein, um Modus- und Temperatureinstellungen an dieser vornehmen zu können.

Die Sensoren 30, 31 sind bevorzugt nahe des Aussenrandes der Schale 9 angeordnet (Fig. 1, 2) oder direkt am Schalenrand angebracht.

Weiterhin kann ein optischer Sensor, eine Kamera oder eine Wärmebildkamera angeordnet sein, vorteilhaft in der Oberschale 1 über der Schale 9, mit dem das Lebensmittel überwacht werden kann.

Das Heizelement 12 kann in weiterer Ausgestaltung auch zonal ausgebildet sein, wobei jeder Zone ein Sensor 30, 31 zugeordnet werden kann. Dies ermöglicht eine Erwärmung (Kühlung) auf unterschiedliche Zieltemperaturen in den einzelnen Zonen.

Das Heizelement 12 besteht im Beispiel aus einer metallischen Heizfolie, die zwischen zwei Silikonschichten zur elektrischen Isolation eingebettet ist. Es können aber zum Beispiel auch Kaptonheizfolien, Polyesterheizfolien, keramische Heizelemente oder Kontaktheizelemente zur Anwendung gelangen.

Die Stromversorgung kann 5V bis 240V umfassen, eingeschlossen übliche Toleranzen. Zum Beispiel bei 5V oder 12V DC müssten keine speziellen Sicherheitsmassnahmen vorgesehen sein. Bei einer Ausführung mit 230V AC müsste die Schale 11 entweder geerdet werden oder es muss die vorgenannte doppelte elektrische Isolation angebracht sein.

Bei der Wahl der Anschlussvarianten sind die Strombelastbarkeit, Temperatur und Beständigkeit gegenüber Reinigungsmitteln zu beachten.

Die elektrischen Anschlüsse sind bevorzugt wasserdicht.

Die Heizleistung der Heizfolie sollte zumindest ca. 20-150W betragen, um eine Erwärmung der Lebensmittel im Bedarfsfall bis auf ca. 160°C zu ermöglichen. Je nach Lebensmittel können auch kleinere oder grössere Heizleistungen zulässig sein, wobei die Werte auch davon abhängig sind, ob ein Heizelement nur in der Unterschale 2 oder auch in der Oberschale 1 vorgesehen ist. Bei Anordnung eines Heizelements in der Oberschale 1 ist dessen Heizleistung im normalfall geringer als in der Unterschale 2.

Die Lunchbox 20 wird zur Erwärmung eines Lebensmittels am Stromquelle angeschlossen und der Startknopf, die LED 6 betätigt. Die LED 5 signalisiert durch ihr Leuchten den Aufheizvorgang über eine, in der Steuerelektronik 12 voreingestellte Zeitdauer. Zudem kann mittels einer weiteren LED die Erwärmung auch als farbiger Temperaturindikator 23 dargestellt werden.

Nach Ablauf der Heizdauer schaltet die Steuerelektronik die Heizfolie ab, die LED 5 erlischt.

Andere Betriebsmodi können mittels Steuergerät 22 und App programmiert werden.

### Bezugszeichenliste:

- 1: Oberschale
- 2: Unterschale
- 3: Seitenwand
- 4: Rastverschluss
- 5: Stromanschlussbuchse
- 6: LED
- 7: Schraube
- 8: Randbereich
- 9: Schale
- 10: Dichtung
- 11: Isolation
- 12: Heizelement
- 13: Steuerelektronik
- 14: Rastnocken

- 20: Lunchbox
- 21: Ladestation
- 22: Steuergerät
- 23: Temperaturindikator
- 24: Mobiltelefon

- 30: Analoger Sensor
- 31: Thermoschalter

## Patentansprüche

1. Lunchbox zum Aufbewahren, zum Transport und zum Erwärmen von Lebensmitteln in fester, pastöser oder flüssiger Form, insbesondere von zum Verzehr vorbereiteten Lebensmitteln, umfassend einen Deckel und ein Gehäuse, die im Wesentlichen miteinander verbindbar sind, wobei sie ein elektrisches Heizelement (12), eine Einrichtung zur Stromversorgung und zur Steuerung von Stromversorgung und Betriebsmodi und eine Sensoranordnunq zur Temperatursteuerunq des Heizelements (12) aufweist, **dadurch gekennzeichnet, dass** die Sensoranordnung mindestens einen analogen oder digitalen Sensor (30) und mindestens einen Thermoschalter (31) aufweist.

2. Lunchbox nach Anspruch 1, **dadurch gekennzeichnet, dass** das Heizelement (12) analog und/oder digital gesteuert und/oder sensorgesteuert ist.

3. Lunchbox nach Anspruch 1 oder 2, **dadurch gekennzeichnet, dass** die Sensoranordnung einen optischen Sensor aufweist.

4. Lunchbox nach einem der Ansprüche 1 bis 3, **dadurch gekennzeichnet, dass** eine Schale (9) im Gehäuse einsetzbar ist oder fest als Unterschale (2) angeordnet ist.

5. Lunchbox nach einem der Ansprüche 1 bis 3, **dadurch gekennzeichnet, dass** im Gehäuse eine Schale (9) zur Aufnahme der zu wärmenden Lebensmittel anordenbar ist, der eine thermische Isolation (11) zugeordnet ist.

6. Lunchbox nach einem der Ansprüche 4 oder 5, **dadurch gekennzeichnet, dass** der optische Sensor bevorzugt in dem in Form einer Oberschale (2) ausgebildeten Deckel angeordnet ist und der mindestens eine Sensor (30, 31) zur Steuerung des Heizelements (12) nahe zur Schale (9) oder aussen an der Schale (9) angeordnet ist.

7. Lunchbox nach einem der Ansprüche 1 bis 6, **dadurch gekennzeichnet, dass** zur Stromversorgung eine integrierte Batterie und/oder eine Stromanschlussbuchse (5) an der Unterschale (2) angeordnet ist.

8. Lunchbox nach einem der Ansprüche 1 bis 7, **dadurch gekennzeichnet, dass** sie mittels einer Steuerelektronik offline an der Lunchbox selbst und/oder online mittels eines externen Steuergerätes (22) steuerbar und betreibbar ist und optional eine Ermittlung der Temperatur des Lebensmittels erfolgt.

9. Lunchbox nach einem der Ansprüche 1 bis 8, **dadurch gekennzeichnet, dass** sie via Bluetooth oder mittels einer App über ein Mobiltelefon (24) oder eine Cloudanwendung steuerbar ist.

10. Lunchbox nach einem der Ansprüche 1 bis 9, **dadurch gekennzeichnet, dass** Deckel und Gehäuse aufliegend kraftschlüssig miteinander verbindbar sind oder an einer Längsseite miteinander klappbar verbindbar sind, wobei an der gegenüberliegenden Längsseite ein Verschluss vorgesehen ist.

11. Lunchbox nach einem der Ansprüche 4 bis 10, **dadurch gekennzeichnet, dass** die Schale (9) im Bereich einer Trennebene zwischen Deckel und Gehäuse mit einem umlaufenden Randbereich (8) versehen, dem ein Dichtelement zugeordnet ist.

12. Lunchbox nach einem der Ansprüche 1 bis 11, **dadurch gekennzeichnet, dass** im Deckel ein Druckausgleichselement angebracht ist.

13. Lunchbox nach einem der Ansprüche 5 bis 12, **dadurch gekennzeichnet, dass** sich die thermische Isolation (11) und das Heizelement (12) zumindest über den Boden der Schale (9) erstrecken, und bevorzugt die Seitenwände der Schale (9) zumindest teilweise umschliessen.

14. Lunchbox nach einem der Ansprüche 1 bis 13, **dadurch gekennzeichnet, dass** auch der Deckel mit einer thermische Isolation (11) und einem elektrischen Heizelement (12) versehen ist.

15. Lunchbox nach einem der Ansprüche 1 bis 14, **dadurch gekennzeichnet, dass** die umlaufenden Randbereiche (8) von Deckel und Gehäuse formentsprechend und eine Dichtfunktion erfüllend ausgebildet sind.

16. Lunchbox nach einem der Ansprüche 1 bis 15, **dadurch gekennzeichnet, dass** das elektrische Heizelement (12) eine Heizfolie umfasst.

17. Lunchbox nach einem der Ansprüche 1 bis 16, **dadurch gekennzeichnet, dass** sie mit einer Ladestation (21) koppelbar ist und dass die Ladestation (21) und/oder die Lunchbox (20) mit einem Temperaturindikator (23) und/oder einer Gewichtserkennung versehen ist.

## Claims

1. Lunchbox for storing, transporting and heating food in solid, pasty or liquid form, in particular food prepared for consumption, comprising a lid and a housing that can essentially be connected to one another, wherein it has an electric heating element (12), a device for the power supply and for controlling the power supply and operating modes and a sensor arrangement for temperature control of the heating element (12), **characterized in that** the sensor arrangement has at least one analogue or digital sensor (30) and at least one thermostatic switch (31).

2. Lunchbox according to claim 1, **characterized in that** the heating element (12) is controlled in analogue and/or digital manner and/or is sensor-controlled.

3. Lunchbox according to claim 1 or 2, **characterized in that** the sensor arrangement has an optical sensor.

4. Lunchbox according to one of the claims 1 to 3, **characterized in that** a shell (9) can be inserted into the housing or is permanently arranged as a lower shell (2).

5. Lunchbox according to one of the claims 1 to 3, **characterized in that** a shell (9) for receiving the food to be heated can be arranged in the housing and is assigned a thermal insulation (11).

6. Lunchbox according to one of claims 4 or 5, **characterized in that** the optical sensor is preferably arranged in the lid designed in the form of a top shell (2) and the at least one sensor (30, 31) for controlling the heating element (12) is arranged close to the shell (9) or on the outside of the shell (9).

7. Lunchbox according to one of the claims 1 to 6, **characterized in that** an integrated battery and/or a power connection socket (5) is/are arranged on the lower shell (2) for the power supply.

8. Lunchbox according to one of the claims 1 to 7, **characterized in that** it can be controlled and operated offline on the lunch box itself by means of electronic control and/or online by means of an external control device (22) and optionally the temperature of the food is determined.

9. Lunchbox according to one of the claims 1 to 8, **characterized in that** it can be controlled via Bluetooth or by means of an app via a mobile phone (24) or a cloud application.

10. Lunchbox according to one of the claims 1 to 9, **characterized in that** the lid and the casing can be connected to one another in a force-fitting manner in a resting position or can be connected to one another in a hinged manner on one longitudinal side, a closure being provided on the opposite longitudinal side.

11. Lunchbox according to one of the claims 4 to 10, **characterized in that** the shell (9) is provided with a peripheral edge region (8) in the region of a parting plane between the lid and the housing, with which a sealing element is associated.

12. Lunch box according to one of the claims 1 to 11, **characterized in that** a pressure equalization element is mounted in the lid.

13. Lunchbox according to one of the claims 5 to 12, **characterized in that** the thermal insulation (11) and the heating element (12) extend at least over the base of the shell (9) and preferably at least partially enclose the side walls of the shell (9).

14. Lunchbox according to one of the claims 1 to 13, **characterized in that** the lid is also provided with thermal insulation (11) and an electric heating element (12).

15. Lunchbox according to one of the claims 1 to 14, **characterized in that** the peripheral edge regions (8) of the lid and housing are designed to be formcorrsponding and to fulfil a sealing function.

16. Lunchbox according to one of the claims 1 to 15, **characterized in that** the electric heating element (12) comprises a heating foil.

17. Lunchbox according to one of the claims 1 to 16, **characterized in that** it can be coupled to a charging station (21) and that the charging station (21) and/or the lunch box (20) is provided with a temperature indicator (23) and/or a weight recognition device.

## Revendications

1. Boîte à lunch permettant de conserver, de transporter et de réchauffer des produits alimentaires sous forme solide, pâteuse ou liquide, en particulier des produits alimentaires préparés pour la consommation, comprenant un couvercle et un boîtier qui peuvent être sensiblement reliés l'un à l'autre, dans laquelle elle présente un élément chauffant (12) électrique, un dispositif pour l'alimentation en courant et pour la commande de l'alimentation en courant et de modes de fonctionnement et un agencement de capteurs pour la commande de la température de l'élément chauffant (12), **caractérisée en ce que** l'agencement de capteurs présente au moins un capteur (30) analogique ou numérique et au moins un interrupteur thermique (31).

2. Boîte à lunch selon la revendication 1, **caractérisée en ce que** l'élément chauffant (12) est commandé de manière analogique et/ou numérique et/ou est commandé par capteurs.

3. Boîte à lunch selon la revendication 1 ou 2, **caractérisée en ce que** l'agencement de capteurs présente un capteur optique.

4. Boîte à lunch selon l'une des revendications 1 à 3, **caractérisée en ce qu'**une coque (9) peut être insérée dans le boîtier ou est disposée de manière fixe en tant que coque (2) inférieure.

5. Boîte à lunch selon l'une des revendications 1 à 3, **caractérisée en ce qu'**une coque (9) peut être disposée dans le boîtier pour recevoir les produits alimentaires à réchauffer, à laquelle coque est associée un moyen d'isolation thermique (11).

6. Boîte à lunch selon l'une des revendications 4 ou 5, **caractérisée en ce que** le capteur optique est disposé de préférence dans le couvercle réalisé sous la forme d'une coque (2) supérieure et l'au moins un capteur (30, 31) destiné à commander l'élément chauffant (12) est disposé à proximité de la coque (9) ou à l'extérieur de la coque (9).

7. Boîte à lunch selon l'une des revendications 1 à 6, **caractérisée en ce que,** pour l'alimentation en courant, une batterie intégrée et/ou une prise de raccordement au courant (5) sont disposées sur la coque (2) inférieure.

8. Boîte à lunch selon l'une des revendications 1 à 7, **caractérisée en ce qu'**elle peut être commandée et fonctionner au moyen d'une électronique de commande hors ligne sur la boîte à lunch elle-même et/ou en ligne au moyen d'un appareil de commande externe (22) et éventuellement une détermination de la température du produit alimentaire est effectuée.

9. Boîte à lunch selon l'une des revendications 1 à 8, **caractérisée en ce qu'**elle peut être commandée par l'intermédiaire du Bluetooth ou au moyen d'une application par l'intermédiaire d'un téléphone mobile (24) ou d'une application en nuage.

10. Boîte à lunch selon l'une des revendications 1 à 9, **caractérisée en ce que** le couvercle et le boîtier peuvent être reliés l'un à l'autre en appui à force ou peuvent être reliés l'un à l'autre de manière rabattable sur un côté longitudinal, dans laquelle une fermeture est prévue sur le côté longitudinal opposé.

11. Boîte à lunch selon l'une des revendications 4 à 10, **caractérisée en ce que** la coque (9) est pourvue, dans la zone d'un plan de séparation entre le couvercle et le boîtier, d'une zone de bord (8) périphérique à laquelle est associé un élément d'étanchéité.

12. Boîte à lunch selon l'une des revendications 1 à 11, **caractérisée en ce qu'**un élément d'équilibrage de pression est monté dans le couvercle.

13. Boîte à lunch selon l'une des revendications 5 à 12, **caractérisée en ce que** le moyen d'isolation thermique (11) et l'élément chauffant (12) s'étendent au moins sur le fond de la coque (9), et de préférence entourent au moins partiellement les parois latérales de la coque (9).

14. Boîte à lunch selon l'une des revendications 1 à 13, **caractérisée en ce que** le couvercle est également pourvu d'un moyen d'isolation thermique (11) et d'un élément chauffant (12) électrique.

15. Boîte à lunch selon l'une des revendications 1 à 14, **caractérisée en ce que** les zones de bord (8) périphériques du couvercle et du boîtier sont réalisées de manière à correspondre en termes de forme et à remplir une fonction d'étanchéité.

16. Boîte à lunch selon l'une des revendications 1 à 15, **caractérisée en ce que** l'élément chauffant (12) électrique comprend une feuille chauffante.

17. Boîte à lunch selon l'une des revendications 1 à 16,
**caractérisée en ce qu'**elle peut être couplée à une station de chargement (21) **et en ce que** la station de chargement (21) et/ou la boîte à lunch (20) sont pourvues d'un indicateur de température (23) et/ou d'une détection de poids.
